# EUROPÄISCHE PATENTSCHRIFT

(11) **EP 2 577 685 B1**
(45) Veröffentlichungstag und Bekanntmachung des Hinweises auf die Patenterteilung: **04.03.2020**
(21) Anmeldenummer: 11725620.6
(22) Anmeldetag: 27.05.2011
(51) Int. Cl.: H01B 17/32, H01B 17/42

(54) **VERBUNDISOLATOR**
COMPOSITE INSULATOR
ISOLATEUR COMPOSITE

(30) Priorität: 28.05.2010 DE 102010021882
(43) Veröffentlichungstag der Anmeldung: 10.04.2013
(73) Patentinhaber: Lapp Insulators GmbH, 95632 Wunsiedel (DE)
(72) Erfinder: HINRICHSEN, Volker, 64285 Darmstadt (DE); SEIFERT, Jens, 95632 Wunsiedel (DE)
(74) Vertreter: FDST Patentanwälte
(86) Internationale Anmeldenummer: PCT/EP2011/002627
(87) Internationale Veröffentlichungsnummer: WO 2011/147583

(56) Entgegenhaltungen:
- WO-A1-2009/100904
- DE-A1- 3 214 141
- GB-A- 1 334 164
- GB-A- 1 451 071
- US-A- 3 066 180
- US-A- 4 563 544
- US-A1- 2004 129 449
- V T Kontargyri ET AL: "Simulation of the Electric Field on Composite Insulators Using the Finite Elements Method", , 8 November 2004 (2004-11-08), pages 1-5, XP055244076, National Technical University of Athens Retrieved from the Internet: URL:http://www.wseas.us/e-library/conferen ces/athens2004/papers/487-726.pdf [retrieved on 2016-01-22]

## Beschreibung

Die Erfindung betrifft einen Verbundisolator gemäß dem Oberbegriff von Patentanspruch 1. Ein derartiger Verbundisolator umfasst zur Lastaufnahme einen Kern oder Strunk, der insbesondere aus einem faserverstärkten Duromer wie einem Epoxidharz oder einem Vinyl-Esther gefertigt ist. Zur Bereitstellung der gewünschten Isoliereigenschaften sowie zum Schutz vor äußeren, insbesondere witterungsbedingten Einflüssen ist der Kern von einer Schutzschicht umgeben, die insbesondere aus einem elektrisch isolierenden Elastomer wie einem Silikonkautschuk hergestellt ist.

Grundsätzlich ist bei der Isolierung von elektrischen Hochspannungen die Vermeidung von partiellen Entladungen eine Notwendigkeit. Derartige, z.B. aus lokalen Feldüberhöhungen resultierende Entladungen führen insbesondere bei Verbundisolatoren zu Schäden in der Schutzschicht, wodurch die Standzeit verringert ist. Bei Verbundisolatoren sind dementsprechend Maßnahmen zur Vermeidung von lokalen Feldüberhöhungen von großer Bedeutung. Als eine geeignete Maßnahme für Hochspannungsisolatoren sind beispielsweise Abschirmelektroden bekannt, die an den spannungsführenden Armaturen angebracht sind und dort helfen, Feldüberhöhungen an den Armaturenden zu vermeiden.

Ein großes Problem von Hochspannungsisolatoren ist dazu die extreme Ungleichverteilung des Spannungsverlaufs entlang ihrer Länge. Grund hierfür sind Streukapazitäten des Isolators zur Erde. Ein weiteres Problem sind lokale Entladungen auf verschmutzten Isolatoren, die beispielsweise durch Feldüberhöhungen bei lokaler Abtrocknung entstehen.

Aus der WO 2009/100904 A1 ist es zur Vermeidung von lokalen Feldüberhöhungen bekannt, einen Verbundisolator zumindest abschnittsweise mit einer Feldsteuerschicht zu versehen, die feldbeeinflussende Partikel umfasst. Solche Partikel wirken beispielsweise resistiv, kapazitiv oder sind halbleitend, und tragen durch einen nichtlinearen Zusammenhang einer entsprechenden elektrischen Größe gegenüber der Spannung zur Verringerung von Spannungssprüngen entlang des Isolators bei. Insbesondere sind Mikrovaristoren aus ZnO genannt, die oberhalb einer Schwellspannung eine abrupte Verringerung des elektrischen Widerstands zeigen.

Aus der GB 1 334 164 A ist ein Keramik-Hochspannungsisolator zu entnehmen, welcher Schirme als Lichtbogensperre aufweist. Zwischen den einzelnen Schirmen liegende Strunkabschnitte des Isolators sind mit einer halbleitfähigen Oberflächenschicht, insbesondere aus Metalloxiden versehen. Ergänzend ist vorgesehen, dass zusätzlich die Unter-und/oder Oberseite des ersten und des letzten Schirmes mit einer halbleitfähigen Oberflächenschicht versehen sind. Hierdurch soll ein Überschlagsverhalten bei Feuchtigkeit verbessert werden.

Aus der US 2004129449 A1 ist ein Hochspannungsisolator zu entnehmen, bei dem auf einen Kern aus einem faserverstärkten Material Schirme aufgebracht sind, welche aus einem Silikonmaterial mit darin eingebetteten Füllstoffen aus Zinkoxid bestehen.

Aus der DE 32 14 141 A1 ist zur Reduzierung eins Spannungsgradienten zwischen einem Endschuh (Armatur) und einem Isolatorbereich die Anordnung eines sogenannten Coronaschirms nach Art einer Abschirmelektrode vorgesehen, welcher ein halbleitendes Polymer aufweist.

Bei der GB 1 541 071 A ist zur Reduzierung einer mechanischen Belastung an einem untersten Schirm ein leitfähiges Ringelement angeordnet, welches elektrisch leitend mit einem oberen Teilbereich der Armatur verbunden ist. Zwischen dem Ringelement und dem Teilbereich ist ein elastisches Element angeordnet. Ergänzend kann im untersten Schirm ein elektrisch leitfähiges Schirmelement nach Art einer Abschirmelektrode angeordnet sein.

Aufgabe der Erfindung ist es, einen Verbundisolator der eingangs genannten Art anzugeben, der hinsichtlich der Vermeidung lokaler Entladungen weiter verbessert ist.

Diese Aufgabe wird erfindungsgemäß durch einen Verbundisolator mit den Merkmalen des Anspruchs 1 gelöst. Der Verbundisolator weist eine Schutzschicht auf, die gezielt abschnittsweise das Feld des Isolators beeinflussende Partikel umfasst.

Die Erfindung geht dabei von der Überlegung aus, die das Feld entlang des Isolators beeinflussenden Partikel abschnittsweise am Isolator gezielt so zu platzieren, dass während der Standzeit unter den zu erwartenden äußeren Bedingungen auftretende Entladungen, die zu Zerstörungen der isolierenden Schutzschicht führen können, möglichst vermieden sind. Dazu wurden Untersuchungen an für eine Spannung von 420 kV konzipierten Langstab-Verbundisolatoren durchgeführt. Die verwendeten Langstab-Verbundisolatoren wiesen bei einer Anzahl von 10 Schirmen eine Kriechstrecke mit einer Länge von 3,91 m auf. Die niedrige Anzahl der Schirme wurde bewußt gewählt, um im Versuch eine stärkere Durchschlagsneigung der Isolatoren zu erzielen.

In einem Hochspannungslabor wurden die Isolatoren gemäß dem Standard IEC 60060-1 unter einem Winkel von 45 °C künstlich beregnet. Die Tests wurden unter Wechselspannung durchgeführt. Der künstliche Regen wies eine Leitfähigkeit von κ = +/-100 µS/cm auf. Die angelegte Spannung wurde stufenweise erhöht. Resultierende partielle Entladungen wurden visuell beobachtet. Als Ergebnis wurden bei einer Spannung von 600 kV für einen herkömmlich gefertigten Langstab-Verbundisolator, dessen Schutzschicht keine feldbeeinflussenden Partikel aufweist, deutliche Entladungen an der Unterseite der dem Hochspannungsende des Isolators zugewandten Schirme beobachtet.

Ausgehend von dieser Erkenntnis geht die Erfindung von der Modellvorstellung aus, dass sich durch die Beregnung der Isolatoren auf der Oberseite der Schirme und entlang des Schafts ein leitfähiger Überzug bildet. Als Folge entsteht über einem konventionellen Isolator ein hoher Spannungsabfall über die trockene Unterseite der Schirme. Wird durch die resultierende lokale Feldüberhöhung die Durchschlagsfestigkeit der umgebenden Atmosphäre überschritten, kommt es zu lokalen Entladungen an der Unterseite der Schirme.

Die Erfindung sieht vor, dass die feldbeeinflussenden Partikel im Bereich der vorgenannten Trockenzonen des Isolatorsan den Unterseiten von Schirmen vorgesehen sind. Dazu sind die feldbeeinflussenden Partikel abschnittsweise separat aufgebracht, anvulkanisiert, mit der Schutzschicht aufgetragen, angespritzt, an- oder eingegossen. Dazu werden die feldbeeinflussenden Partikel zweckmäßigerweise einem geeigneten Isolationsmaterial, insbesondere dem Material der Schutzschicht, zugesetzt. Anschließend wird dieses Material der vorhandenen Schutzschicht angegossen, angeklebt oder anvulkanisiert. Auch können die feldbeeinflussenden Partikel bei der Herstellung des Isolators der Schutzschicht abschnittsweise beigemengt werden. Alternativ kann das mit den feldbeeinflussenden Partikeln versetzte Material bei der endgültigen Ausformung des Isolators auch von der Schutzschicht umgossen werden.

Die Schutzschicht und auch das mit den feldbeeinflussenden Partikeln versetzte Material ist bevorzugt ein Silikonkautschuk, ein Etylen-Propylen-Copolymer (EPDM), ein Ethylen-Vinyl-Acetat (EVA) oder ein Epoxidharz. Abschnittsweise ist dementsprechend ein mit feldbeeinflussenden Partikeln versetztes Silikonkautschuk, EPDM, EVA oder Epoxidharz aufgebracht.

Als feldbeeinflussende Partikel sind bevorzugt resistive oder kapazitive Partikel oder Halbleiterpartikel eingesetzt. Besonders bevorzugt sind Mikrovaristoren aus dotiertem Zinkoxid (ZnO). Mikrovaristoren aus ZnO zeigen eine nichtlineare Strom-Spannungs-Kennlinie. Bis zu einer Schwellspannung kann Zinkoxid als ein hochohmiger Widerstand betrachtet werden und weist eine extrem flache Strom-Spannungs-Kennlinie auf. Oberhalb der Schwellspannung nimmt der Widerstand abrupt ab, die Strom-Spannungs-Kennlinie ändert schlagartig ihre Steilheit.

Werden derartige feldbeeinflussende Partikel und insbesondere Mikrovaristoren, also spannungsabhängige Widerstände, abschnittsweise dem Isolator bzw. mit der Schutzschicht aufgebracht, so reduziert sich durch die oberhalb der Schwellspannung abrupt erhöhte Leitfähigkeit eine lokale Spannung- bzw. Feldüberhöhung, so dass die unerwünschten und zu Zerstörungen führenden lokalen Entladungen verhindert sind.

Der Verbundisolator umfasst zur Verlängerung der Kriechstrecke eine Anzahl von Schirmen aus der Schutzschicht. Die feldbeeinflussenden Partikel sind von den Schirmen umfasst bzw. an den Schirmen angeordnet. Bei einem stehendem Einsatz des Verbundisolators liegen die mit hohen Spannungssprüngen verbundenen Trockenzonen auf der Unterseite der Schirme. Sind die feldbeeinflussenden Partikel der Schutzschicht der Schirme zugesetzt bzw. an den Schirmen angeordnet, so sind die dort unerwünscht auftretenden Entladungen vermieden. Bei dieser Ausgestaltungsvariante hat es sich gezeigt, dass nicht alle Schirme die feldbeeinflussenden Partikel umfassen müssen. Lediglich eine Teilanzahl der Schirme ist daher mit den feldbeeinflussenden Partikeln versehen. Dies ist abhängig von dem Spannungsverlauf über die Länge des Verbundisolators. Dabei sind, wie Untersuchungen gezeigt haben, offensichtlich die höchsten Spannungssprünge an den Schirmen zu erwarten, die am spannungsführenden Ende angeordnet sind.

In einer bevorzugten Ausgestaltung befindet sich insofern die Teilanzahl der mit feldbeeinflussenden Partikeln versehenen Schirme am spannungsführenden Ende. Demnach sind ausgehend vom spannungsführenden Ende des Verbundisolators zunächst eine Teilanzahl der Schirme mit feldbeeinflussenden Partikeln versehen. Die sich anschließenden Schirme sind herkömmlich ohne feldbeeinflussende Partikel gefertigt.

Alternativ kann ausgehend vom spannungsführenden Ende des Verbundisolators zunächst eine Teilanzahl der Schirme mit feldbeeinflussenden Partikeln versehen sein, anschließend eine Teilanzahl von Schirmen herkömmlich gefertigt sein und sich diese Anordnung über die Länge des Verbundisolators wiederholen.

Weiter hat es sich gezeigt, dass die Schirme als solche nicht im Ganzen mit den feldbeeinflussenden Partikeln versehen sein müssen. Zur Verringerung des Spannungsabfalls über die Trockenzone an der Unterseite der Schirme genügt es vielmehr, lediglich die Unterseite der Schirme mit feldbeeinflussenden Partikeln zu versehen. Dies reicht aus, um die hohen Spannungssprünge zwischen den Enden der Schirme und dem Kern bzw. dem Schaft des Isolators zu verringern.

In einer ersten diesbezüglichen Ausgestaltungsvariante sind die feldbeeinflussenden Partikel von einer separaten Scheibe, insbesondere aus dem Material derßen, Aufkleben, Aufschrumpfen oder Anvulkanisieren wird die separate Scheibe der Unterseite der hierfür vorgesehenen Schirme anvulkanisiert oder aufgeklebt. Alternativ kann die separat gefertigte, die feldbeeinflussenden Partikel enthaltende Scheibe bei der Fertigung in die Schirme eingegossen werden. Schließlich ist es auch möglich, die an der Unterseite mit der separaten Scheibe versehenen Schirme in einem abschließenden Fertigungsprozess von der Schutzschicht insbesondere durch Umspritzen oder Umgießen einzuhüllen.

Gemäß einer anderen auch kombinierbaren Ausgestaltung der Erfindung ist bevorzugt auf der Unterseite der vorgesehenen Schirme die Schutzschicht als solche mit feldbeeinflussenden Partikeln aufgebracht. Hierzu wird das Material der Schutzschicht mit den feldbeeinflussenden Partikeln versetzt. Anschließend wird das versetzte Material den Schirmen auf der Unterseite angespritzt, angegossen oder anvulkanisiert.

In einer weiter bevorzugten Ausgestaltung sind die Schirme des Verbundisolators auf der Unterseite mit Rippen versetzt, die zu einer weiteren Kriechwegverlängerung führen. Bevorzugt ist die separate Scheibe oder die mit den feldbeeinflussenden Partikeln versetzte Schutzschicht an diesen Rippen wie vorbeschrieben angeordnet. Aufgrund der durch die Rippen vergrößerten Oberfläche wird eine verbesserte Anbindung zwischen den Schirmen und der separaten Scheibe oder der nachträglich aufgebrachten, mit feldbeeinflussenden Partikeln versetzten Schutzschicht erreicht.

Weiter hat es sich gezeigt, dass, insbesondere in Kombination mit auf der Unterseite mit feldbeeinflussenden Partikeln versehenen Schirmen, eine weitere Verbesserung des Verbundisolators hinsichtlich der Vermeidung von lokalen Entladungen erzeitl wird, wenn die Schutzschicht zumindest abschnittsweise entlang des Kerns mit den feldbeeinflussenden Partikeln versehen ist. Insbesondere ist der Kern für einen Teilabschnitt in der Nähe des spannungsführenden Endes des Verbundisolators mit der Schutzschicht versehen, die die feldbeeinflussenden Partikel umfasst.

In einer weiteren bevorzugten Ausgestaltung des Verbundisolators sind die Schirme und / oder der Kern von einer äußeren Schutzschicht umgeben, die frei von feldbeeinflussenden Partikeln ist. Durch eine derartige äußere Schutzschicht kann gegebenenfalls durch separate Materialwahl Bezug auf die spezifischen äußeren Witterungsbedingungen genommen werden, denen der Verbundisolators während seines Einsatzes ausgesetzt ist.

Ausführungsbeispiele der Erfindung werden an Hand einer Zeichnung näher erläutert. Dabei zeigen:
- Fig. 1:: einen Langstab-Verbundisolator gemäß einer ersten Ausführungsvariante,
- Fig. 2:: einen Langstab-Verbundisolator gemäß einer zweiten Ausführungsvariante,
- Fig. 3:: einen Ausschnitt eines Langstab-Verbundisolators, wobei die Schirme auf der Unterseite mit einer feldbeeinflussende Partikel enthaltenden Scheibe versehen sind,
- Fig. 4:: einen Ausschnitt aus einem Langstab-Verbundisolator, wobei die Schirme auf der Unterseite mit einer Schutzschicht versehen sind, die feldbeeinflussende Partikel umfasst,
- Fig. 5:: einen Ausschnitt aus einem Langstab-Verbundisolator, dessen Kern gegenüber dem Verbundisolator nach Figur 4 zusätzlich mit einer Schutzschicht versehen ist, die feldbeeinflussende Partikel umfasst, und
- Fig. 6:: einen Langstab-Verbundisolator gemäß Figur 5, wobei die Schirme einschließlich der mit feldbeeinflussenden Partikeln versetzten Schutzschicht von einer äußeren Schutzschicht umhüllt sind.

In Figur 1 ist ein Langstab-Verbundisolator 1 dargestellt, der einen Kern 2 aus einem glasfaserverstärkten Kunststoff umfasst, auf dem zur Verlängerung der Kriechstrecke über die Länge verteilt zehn Schirme 4 angeordnet ist. An den Enden des Kerns 2 sind die Anschlussarmaturen 5, 6 befestigt. Die Anschlussarmatur 6 ist zur Kontaktierung mit einer Hochspannung HV vorgesehen, und weist insofern das spannungsführende Ende des Isolators 1 aus.

Der dargestellte Langstab-Verbundisolator 1 mit insgesamt zehn Schirmen 4 ist zur Isolierung einer Spannung von etwa 400 kV ausgelegt. Der Kern 2 ist durchgängig mit einer Schutzschicht 8 aus einem Silikon-Kautschuk umhüllt. Auf dieser Hülle des Kerns 2 sind die Schirme 4 befestigt. Auch die Schirme 4 sind aus Silikon-Kautschuk gefertigt.

Zur Vermeidung von lokalen Entladungen durch Feldüberhöhungen bzw. durch große Spannungssprünge ist die Schutzschicht 8 des Kerns 2 über die gesamte Länge des Verbundisolators 1 mit feldbeeinflussenden Partikeln 7 versetzt. Die feldbeeinflussenden Partikel 7 sind Mikrovaristoren aus dotiertem ZnO. Weiter sind am spannungsführenden Ende des Verbundisolators 1, also sich der Armatur 6 anschließend, fünf der insgesamt zehn Schirme 4 aus mit feldbeeinflussenden Partikeln 7 versetztem Silikon-Kautschuk gefertigt.

In einem Beregnungsversuch zeigt ein Langstab-Verbundisolator 1 entsprechend Figur 1 gegenüber einem konventionellen Langstab-Verbundisolator ohne feldbeeinflussende Partikel eine deutlich verringerte Entladungsneigung an der Unterseite der Schirme 4 auf. Dies liegt darin begründet, dass die Mikrovaristoren aus ZnO bei hohen Spannungen leitfähig werden, so dass die Spannungssprünge von der benetzten Oberseite der Schirme 4 zu dem darunter liegenden Abschnitt des Kerns 2 deutlich verringert werden.

In Figur 2 ist ein im Aufbau grundsätzlich zu Figur 1 ähnlicher Langstab-Verbund-isolator 1 dargestellt. Dieser unterscheidet sich dadurch, dass nunmehr die Schutzschicht 8 entlang des Kerns 2 nicht mit feldbeeinflussenden Partikeln 7 versehen ist. Vielmehr sind lediglich die dem spannungsführenden Ende des Verbundisolators 1 benachbarten fünf Schirme 4 aus einer Schutzschicht 8 gefertigt, die mit feldbeeinflussenden Partikeln versetzt ist.

Auch dieser Verbund-Isolator 1 gemäß Figur 2 zeigt in einem Beregnungsversuch eine deutlich verringerte Überschlagsneigung an der Unterseite der Schirme 4 gegenüber einem herkömmlichen Langstab-Verbundisolator ohne feldbeeinflussende Partikel 7.

In Figur 3 ist ein Teilausschnitt eines Langstab-Verbundisolators 1 entsprechend den Figuren 1 oder 2 dargestellt. Dabei sind zwei Schirme 4 in der Nähe des spannungsführenden Endes, also in der Nähe der Armatur 6 gezeigt.

Der Langstab-Verbundisolator 1 entsprechend Figur 3 umfasst den Kern 2 aus einem glasfaserverstärkten Kunststoff. Auf dem Kern 2 ist eine Schutzschicht 8 aus Silikon-Kautschuk aufgebracht. Auf dieser Schutzschicht 8 sind die Schirme 4 montiert.

Auf der Unterseite der Schirme 4 ist zur Feldbeeinflussung bzw. zum Abbau von hohen Spannungssprüngen eine separate Scheibe 10 aus vorgefertigtem EPM befestigt, die feldbeeinflussende Partikel 7 enthält.

Entsprechend einer ersten Ausführungsvariante ist die separate Scheibe 10 entsprechend dem oberen Schirm 4 an der Unterseite anvulkanisiert. Entsprechend einer zweiten Ausführungsvariante ist die separate, die feldbeeinflussenden Partikel enthaltende Scheibe 10 in das Material des Schirms 4 eingegossen, wie dies am unteren Schirm 4 ersichtlich ist.

Gemäß Figur 4 umfassen die Schirme 4 einer anderen Variante des Langstab-Verbundisolators 1 auf der Unterseite eine Anzahl von umlaufenden Rippen 12. Diesen Rippen 12 ist eine Schutzschicht 8' angegoßen, die die feldbeeinflussenden Partikel 7 enthält. Gemäß Figur 5 weist der Langstab-Verbundisolator 1 am Kern 2 zumindest abschnittsweise eine weitere umgebende Schutzschicht 8' auf, die wiederum mit feldbeeinflussenden Partikeln versetzt ist.

Gemäß Figur 6 ist die an der Unterseite der Schirme 4 angebrachte Schutzschicht 8' mit feldbeeinflussenden Partikeln in die Schirme 4 eingegossen. Dazu ist insbesondere gemäß einem abschließenden Herstellungsschritt der in Figur 6 gezeigte Langstab-Verbundisolator 1 mit einer äußeren Schutzschicht 13 aus Silikon-Kautschuk umhüllt, die keine feldbeeinflussenden Partikel 7 umfasst.

### Bezugszeichen

- 1: Verbundisolator
- 2: Kern
- 4: Schirm
- 5: Anschlussarmatur
- 6: Anschlussarmatur
- 7: Feldbeeinflussende Partikel
- 8: Schutzschicht
- 8': Schutzschicht mit feldbeeinflussenden Partikeln
- 10: Scheibe
- 12: Rippen
- 13: äußere Schutzschicht

- HV: Hochspannungsende

## Patentansprüche

1. Verbundisolator (1) mit einem Kern (2), insbesondere aus einem faserverstärkten Duromer, und mit einer diesen Kern (2) umgebenden Schutzschicht (8, 8'), insbesondere aus einem isolierenden Elastomer, wobei die Schutzschicht (8, 8') abschnittsweise das Feld des Isolators (1) beeinflussende Partikel (7) umfasst, und wobei die Schutzschicht (8, 8') zur Verlängerung der Kriechstrecke eine Anzahl von Schirmen (4) aufweist,
**dadurch gekennzeichnet,**
**dass** eine Teilanzahl der Schirme (4), also mehrere Schirme (4) aber nicht alle Schirme (4) die Schutzschicht (8,8') mit den feldbeeinflussenden Partikel (7) umfasst, dass die Schutzschicht (8,8') auf der Unterseite dieser Teilanzahl der Schirme (4) die feldbeeinflussenden Partikel (7) umfasst und dass die Oberseite dieser Teilanzahl der Schirme (4) frei von feldbeeinflussenden Partikeln (7) ist.

2. Verbundisolator (1) nach Anspruch 1,
**dadurch gekennzeichnet,**
**dass** sich die Teilanzahl der Schirme (4) am spannungsführenden Ende (HV) befindet.

3. Verbundisolator (1) nach Anspruch 1 oder 2,
**dadurch gekennzeichnet,**
**dass** auf der Unterseite zumindest einer Teilanzahl der Schirme (4) eine die feldbeeinflussenden Partikel (7) enthaltende Scheibe (10) anvulkanisiert oder eingegossen ist.

4. Verbundisolator (1) nach einem der vorhergehenden Ansprüche,
**dadurch gekennzeichnet,**
**dass** die Schutzschicht (8, 8') zumindest abschnittsweise entlang des Kerns (2) mit den feldbeeinflussenden Partikeln (7) versetzt ist.

5. Verbundisolator (1) nach einem der vorhergehenden Ansprüche,
**dadurch gekennzeichnet,**
**dass** die Schirme (4) und/oder der Kern (2) von einer äußeren Schutzschicht (13) umgeben sind, die frei von feldbeeinflussenden Partikeln (7) ist.

6. Verbundisolator (1) nach einem der vorhergehenden Ansprüche,
**dadurch gekennzeichnet,**
**dass** die Schutzschicht (8, 8') ein Silikonkautschuk, ein Ethylen-Propylen-Copolymer (EPDM), ein Ethylen-Vinyl-Acetat (EVA) oder ein Epoxidharz ist, wobei abschnittsweise ein mit feldbeeinflussenden Partikeln (7) versetztes Silikonkautschuk, EPDM, EVA oder Epoxidharz aufgebracht ist.

7. Verbundisolator (1) nach einem der vorhergehenden Ansprüche,
**dadurch gekennzeichnet,**
**dass** die feldbeeinflussenden Partikel (7) an den Unterseiten der Schirme (4) aufgebracht, anvulkanisiert, mit der Schutzschicht (8, 8') aufgetragen oder eingegossen sind.

8. Verbundisolator (1) nach einem der vorhergehenden Ansprüche,
**dadurch gekennzeichnet,**
**dass** die feldbeeinflussenden Partikel (7) ressistive oder kapazitive Partikel oder Halbleiterpartikel, insbesondere Mikrovaristoren aus dotiertem ZnO), sind.

## Claims

1. Composite insulator (1) with a core (2), in particular of a fibre-reinforced thermoset, and with a protective layer (8, 8'), in particular of an insulating elastomer, surrounding this core (2), wherein the protective layer (8, 8') comprises in certain portions particles (7) influencing the field of the insulator (1) and wherein the protective layer (8, 8') has a number of sheds (4) to extend the creepage distance,
**characterized**
**in that** a partial number of sheds (4), i.e., a plurality of sheds (4) but not all sheds (4), comprise the protective layer (8, 8') with the field-influencing particles (7), in that the protective layer (8, 8') comprises the field-influencing particles (7) on the underside of this partial number of sheds (4) and in that the upper side of this partial number of sheds (4) is free from field-influencing particles (7).

2. Composite insulator (1) according to Claim 1,
**characterized**
**in that** the partial number of sheds (4) are located at the voltage-carrying end (HV).

3. Composite insulator (1) according to Claim 1 or 2,
**characterized**
**in that** a disk (10) containing the field-influencing particles (7) is vulcanized on or moulded in on the underside of at least a partial number of the sheds (4) .

4. Composite insulator (1) according to any one of the preceding claims,
**characterized**
**in that** the protective layer (8, 8') is mixed with the field-influencing particles (7) at least in certain portions along the core (2).

5. Composite insulator (1) according to any one of the preceding claims,
**characterized**
**in that** the sheds (4) and/or the core (2) are surrounded by an outer protective layer (13) that is free from field-influencing particles (7).

6. Composite insulator (1) according to any one of the preceding claims,
**characterized**
**in that** the protective layer (8, 8') is a silicone rubber, an ethylene-propylene copolymer (EPDM), an ethylene-vinyl acetate (EVA) or an epoxy resin, wherein a silicone rubber, EPDM, EVA or epoxy resin mixed with field-influencing particles (7) is applied in certain portions.

7. Composite insulator (1) according to any one of the preceding claims,
**characterized**
**in that** the field-influencing particles (7) are applied, vulcanized on, applied with the protective layer (8, 8') or moulded in on the undersides of sheds (4) .

8. Composite insulator (1) according to one of the preceding claims,
**characterized**
**in that** the field-influencing particles (7) are resistive or capacitive particles or semiconductor particles, in particular microvaristors of doped ZnO.

## Revendications

1. Isolateur composite (1), comprenant un noyau (2), notamment en matière thermodurcissable renforcée de fibres, et comprenant une couche de protection (8, 8') qui entoure ce noyau (2), notamment en un élastomère isolant, la couche de protection (8, 8') comportant des particules (7) qui influencent le champ de l'isolateur (1) dans certaines portions, et la couche de protection (8, 8') possédant un certain nombre d'écrans de blindage (4) servant à prolonger les lignes de fuite,
**caractérisé en ce que**
une quantité partielle des écrans de blindage (4), c'est-à-dire plusieurs écrans de blindage (4) mais pas tous les écrans de blindage (4), comporte la couche de protection (8, 8') avec les particules (7) qui influencent le champ, **en ce que** la couche de protection (8, 8') comporte les particules (7) qui influencent le champ sur le côté inférieur de cette quantité partielle des écrans de blindage (4) et **en ce que** le côté supérieur de cette quantité partielle des écrans de blindage (4) est exempt de particules (7) qui influencent le champ.

2. Isolateur composite (1) selon la revendication 1, **caractérisé en ce que** la quantité partielle des écrans de blindage (4) se trouve au niveau de l'extrémité qui est sous tension (HV).

3. Isolateur composite (1) selon la revendication 1 ou 2, **caractérisé en ce qu'**une plaque (10) contenant les particules (7) qui influencent le champ est fixée par vulcanisation ou enrobée sur le côté inférieur d'au moins une quantité partielle des écrans de blindage (4).

4. Isolateur composite (1) selon l'une des revendications précédentes, **caractérisé en ce que** la couche de protection (8, 8') est mélangée au moins dans certaines portions le long du noyau (2) avec les particules (7) qui influencent le champ.

5. Isolateur composite (1) selon l'une des revendications précédentes, **caractérisé en ce que** les écrans de blindage (4) et/ou le noyau (2) sont entourés par une couche de protection (13) externe qui est exempte de particules (7) qui influencent le champ.

6. Isolateur composite (1) selon l'une des revendications précédentes, **caractérisé en ce que** la couche de protection (8, 8') est un caoutchouc de silicone, un éthylène-propylène-copolymère (EPDM), un éthylène-acétate de vinyle (EVA) ou une résine d'époxy, un caoutchouc de silicone, un EPDM, un EVA ou une résine d'époxy mélangés avec des particules (7) qui influencent le champ étant appliqué dans certaines portions.

7. Isolateur composite (1) selon l'une des revendications précédentes, **caractérisé en ce que** les particules (7) qui influencent le champ sont appliquées, fixées par vulcanisation, appliquées avec la couche de protection (8, 8') ou enrobées au niveau des côtés inférieurs des écrans de blindage (4).

8. Isolateur composite (1) selon l'une des revendications précédentes, **caractérisé en ce que** les particules (7) qui influencent le champ sont des particules résistives ou capacitives ou des particules en semiconducteur, notamment des microvaristances en ZnO dopé.
